# FASCICULE DE BREVET EUROPEEN

(11) **EP 1 270 867 B1**
(45) Date de publication et mention de la délivrance du brevet: **18.08.2010**
(21) Numéro de dépôt: 02291479.0
(22) Date de dépôt: 13.06.2002
(51) Int. Cl.: E06B 9/78

(54) **Dispositif d'entrainement en rotation d'un arbre d'enroulement d'un tablier de volet roulant, et volet roulant comportant un tel dispositif**
Antrieb für das Rotieren einer Wickelwelle eines Rolladens und Rolladen mit einem derartigen Antrieb
Drive to rotate a roller of a roller shutter and roller shutter with such a device

(30) Priorité: 18.06.2001 FR 0107962
(43) Date de publication de la demande: 02.01.2003
(73) Titulaire: Zurfluh Feller, 25150 Autechaux Roide (FR)
(72) Inventeur: Girardi, Daniel, 25150 Vermondans (FR); Olmi, Marc, 25150 Vermondans (FR)
(74) Mandataire: Bérogin, Francis

(56) Documents cités:
- DE-A- 19 827 126

## Description

La présente invention est relative à un dispositif d'entraînement en rotation d'un arbre d'enroulement et de déroulement d'un tablier de volet roulant.

Le document DE 198 27 126 A1 décrit un dispositif conforme au préambule de la revendication 1.

Plus particulièrement, le dispositif d'entraînement comprend une poulie comprenant elle-même :
- une jante et deux flasques qui encadrent ladite jante, la poulie étant destinée à entraîner l'arbre du volet roulant, et
- un lien de manoeuvre souple qui est enroulé autour de la jante de la poulie et fixé à ladite poulie par un dispositif d'accrochage.

Ce type de dispositif d'entraînement permet à l'arbre d'être entraîné en rotation dans le sens de la montée du tablier, par traction manuelle sur le lien de manoeuvre qui a été au préalable enroulé sur la poulie. Dans le sens de la descente du tablier, l'arbre est entraîné dans le sens contraire de rotation en raison du propre poids du tablier.

L'inconvénient majeur de ce dispositif d'entraînement réside particulièrement dans le fait que l'accrochage du lien de manoeuvre à la poulie est généralement réalisé par un ergot. Or, en cas de manoeuvre brutale et de l'inertie du dispositif, il peut se produire des décrochements intempestifs du lien de manoeuvre par rapport à la poulie, impliquant donc un démontage complet de l'installation pour effectuer un ré-accrochage dudit lien de manoeuvre, telle qu'une sangle.

Pour pallier ce risque, on a sécurisé l'accrochage du lien de manoeuvre au niveau de l'ergot à l'aide d'un collage ou d'un vissage du lien de manoeuvre sur la poulie. Néanmoins, ces techniques de sécurisation ne sont pas infaillibles et elles nécessitent des opérations supplémentaires, qui compliquent l'installation du dispositif.

La présente invention a notamment pour but de pallier ces inconvénients.

A cet effet, selon l'invention, un dispositif d'entraînement du genre en question est caractérisé en ce qu'il comporte, en outre, un organe de maintien, qui est solidaire de la poulie, ledit organe de maintien délimitant un passage dans lequel passe le lien de manoeuvre en retenant ledit lien de manoeuvre au voisinage de la jante, le lien de manoeuvre étant en permanence enroulé autour de la jante entre le dispositif d'accrochage et l'organe de maintien sur au moins un arc de cercle de longueur non nulle.

Grâce à ces dispositions et notamment à la présence de l'organe de maintien en amont (dans le sens du déroulement du lien par rapport à la poulie) du dispositif d'accrochage, l'accrochage du lien de manoeuvre sur la poulie est complètement sécurisé, cet organe de maintien faisant office de butée préalable lors du mouvement de déroulement dudit lien et évitant toute sollicitation mécanique du dispositif d'accrochage qui tendrait à en décrocher le lien de manoeuvre.

Dans des modes de réalisation préférés de l'invention, on peut éventuellement avoir recours en outre à l'une et/ou à l'autre des dispositions suivantes :
- l'organe de maintien est disposé de manière diamétralement opposée par rapport au dispositif d'accrochage autour de la jante,
- l'organe de maintien est venu de fabrication avec la poulie,
- l'organe de maintien constitue une pièce rapportée sur la poulie,
- la poulie est une pièce symétrique par rapport à un plan passant à la fois par l'axe de rotation de la poulie et par le dispositif d'accrochage et l'organe de maintien,
- l'organe de maintien est constitué d'une barrette transversale sensiblement parallèle à l'axe de rotation de la poulie.

Selon un autre aspect de l'invention, celle-ci vise également un volet roulant comportant un caisson destiné à être encastré ou être monté en applique au sein d'une ouverture pratiquée dans un mur, ce caisson abritant, d'une part, un arbre d'enroulement et de déroulement d'un tablier du volet roulant, et, d'autre part, un dispositif d'entraînement tel que visé précédemment, la poulie de ce dispositif d'entraînement étant reliée à l'arbre d'entraînement pour commander l'enroulement et le déroulement du tablier autour de l'arbre d'entraînement.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue en perspective schématique d'un volet roulant dont la manoeuvre d'enroulement et de déroulement du tablier est assurée par le dispositif d'entraînement objet de l'invention,
- la figure 2 est une vue de côté du dispositif d'entraînement, et
- la figure 3 est une vue en perspective de l'arbre d'enroulement et de déroulement du tablier du volet roulant, solidaire de la poulie représentée en figure 2.

Sur les différentes figures, les mêmes références désignent des éléments identiques ou similaires.

Sur la figure 1, on a représenté un volet roulant 1 qui comporte un caisson 2 destiné à être encastré ou être monté en applique au sein d'une ouverture pratiquée dans un mur, en vue de réaliser une baie pour fenêtre. Ce montage est connu en soi, il ne sera pas décrit plus en détail.

Ce caisson 2 est susceptible d'abriter, d'une part, un arbre 3 d'enroulement et de déroulement d'un tablier 4 du volet roulant, et, d'autre part, un dispositif d'entraînement 5 permettant d'assurer l'enroulement et le déroulement du tablier 4 autour de l'arbre 3.

Ainsi, dans la partie interne du caisson 2 et à hauteur de ses extrémités latérales supérieures 6, 7 sont prévues des joues supports 8, 9. Chacune de ces joues intègre un palier 10, 11 dans lequel est monté libre en rotation, d'un côté sur la joue 8, l'extrémité libre 13 dudit arbre d'enroulement 3 et de l'autre côté, sur la joue 9, le dispositif d'entraînement 5 solidaire mécaniquement de l'autre extrémité 12 de l'arbre d'enroulement 3.

Les figures 2 et 3 illustrent en détail la constitution du dispositif d'entraînement 5. Ce dispositif d'entraînement 5 comprend une poulie 14 formée de deux flasques coaxiaux 15, 16 et encadrant une jante 17 (un seul 16 de ces flasques 15, 16 est visible sur la figure 2), un lien de manoeuvre 18 adapté à s'enrouler ou se dérouler en fonction du sens de rotation de la poulie 14 autour de l'axe de l'arbre 3 et de la jante 17, la poulie 14 étant montée solidaire en rotation de l'arbre d'enroulement 3 lié à une extrémité du tablier 4, le lien de manoeuvre 18 étant rendu solidaire de la poulie 14 par un dispositif d'accrochage 19.

Dans l'exemple représenté en figure 2, le lien de manoeuvre 18 est constitué par une sangle, l'une des extrémités de cette sangle étant accrochée à la poulie 14 par un ergot formant le dispositif d'accrochage 19, et l'autre extrémité à un enrouleur de sangle 20, placé en position basse du volet roulant, ce dernier étant visible en figure 1.

Le dispositif d'entraînement comporte en outre un organe de maintien 21 positionné transversalement par rapport au sens d'enroulement et de déroulement du lien de manoeuvre 18 autour de la jante 17.

Cet organe de maintien 21 délimite un passage 22 dans lequel passe le lien de manoeuvre 18 en retenant ledit lien de manoeuvre au voisinage de la jante 17, le lien de manoeuvre 18 étant en permanence enroulé autour de la jante 17 entre le dispositif d'accrochage 19 et l'organe de maintien 21 sur au moins un arc-de-cercle de longueur non nulle.

Cet organe de maintien 21 est, de manière simple, constitué d'une barrette transversale, parallèle à l'axe de rotation de la poulie 14 et s'étendant entre les deux flasques 15 et 16, à une faible distance radialement à l'extérieur de la jante 17, comme clairement représenté sur la figure 3.

Classiquement, la poulie est obtenue par moulage ou par injection d'une matière plastique et l'organe de maintien est alors venu de fabrication en même temps que la poulie (l'organe de maintien et la poulie sont alors d'une seule pièce).

Selon une variante de réalisation non représentée sur les figures, l'organe de maintien 21 est constitué par une pièce qui est rapportée sur la poulie 14, et cette pièce est maintenue en position par exemple, par emboîtage, clipsage, ou analogue.

On remarque également que l'organe de maintien 21 est positionné sur la poulie 14 selon une position sensiblement diamétralement opposée par rapport à la position du dispositif d'accrochage 19.

De cette manière, la poulie 14 ainsi obtenue est une pièce totalement symétrique, et elle peut être montée indifféremment d'un côté ou de l'autre du tube d'enroulement 3, grâce à une opération de retournement de la poulie sur elle-même par rapport à un plan passant à la fois par son axe de rotation et par le dispositif d'accrochage et l'organe de maintien.

## Revendications

1. Dispositif pour entraîner (5) en rotation un arbre (3) d'enroulement et de déroulement d'un tablier (4) de volet roulant (1), ce dispositif comprenant :
- une poulie (14) comprenant elle-même une jante (17) et deux flasques (15, 16) qui encadrent ladite jante (17), la poulie (14) étant destinée à entraîner l'arbre (3) du volet roulant, et
- un lien de manoeuvre (18) souple étant enroulé autour de la jante (17) de la poulie (14) et fixé à ladite poulie (14) par un dispositif d'accrochage (19),
**caractérisé en ce qu'**il comporte en outre un organe de maintien (21) qui est solidaire de la poulie (14), ledit organe de maintien (21) délimitant un passage (22) dans lequel passe le lien de manoeuvre (18) en retenant ledit lien de manoeuvre au voisinage de la jante (17), le lien de manoeuvre (18) étant en permanence enroulé autour de la jante (17) entre le dispositif d'accrochage (19) et l'organe de maintien (21) sur au moins un arc de cercle de longueur non nulle.

2. Dispositif d'entraînement selon la revendication 1, dans lequel l'organe de maintien (21) est disposé de manière diamétralement opposée par rapport au dispositif d'accrochage (19).

3. Dispositif d'entraînement selon l'une des revendications 1 ou 2, dans lequel l'organe de maintien (21) est venu de fabrication avec la poulie (14).

4. Dispositif d'entraînement selon l'une des revendications 1 ou 2, dans lequel l'organe de maintien (21) constitue une pièce rapportée sur la poulie (14)

5. Dispositif d'entraînement selon la revendication 2, dans lequel la poulie (14) est une pièce symétrique par rapport à un plan passant à la fois par l'axe de rotation de la poulie et par le dispositif d'accrochage (19) et l'organe de maintien (21).

6. Dispositif d'entraînement selon l'une quelconque des revendications 1 à 5, dans lequel l'organe de maintien (21) est constitué d'une barrette transversale sensiblement parallèle à l'axe de rotation de la poulie.

7. Volet roulant comportant un caisson (2) destiné à être encastré ou être monté en applique au sein d'une ouverture pratiquée dans un mur, ce caisson (2) abritant d'une part, un arbre (3) d'enroulement et de déroulement d'un tablier (4) du volet roulant et d'autre part, un dispositif d'entraînement (5) selon l'une quelconque des revendications précédentes, la poulie (14) de ce dispositif d'entraînement étant reliée à l'arbre d'entraînement (3) pour commander l'enroulement et le déroulement du tablier (4) autour de l'arbre d'entraînement (3).

## Claims

1. Driving device (5) for rotating a winding and unwinding roller (3) of a shutter (4) of a shutter roller (1), this device comprising:
- a pulley (14) itself comprising a rim (17) and two flanges (15, 16) which surround the said rim (17), the pulley (14) being intended to drive the roller (3) of the roller shutter, and
- a manoeuvring flexible link (18) being coiled around the rim (17) of the pulley (14) and attached to the said pulley (14) by a fastening device (19),
**characterised in that** it further comprises a holding component (21) which is secured to the pulley (14), the said holding component (21) defining a passage (22) through which the manoeuvring link (18) passes by retaining the said manoeuvring link near the rim (17), the manoeuvring link (18) being permanently coiled around the rim (17) between the fastening device (19) and the holding component (21) on at least an arc of a circle of a nonzero length.

2. Driving device according to Claim 1, wherein the holding component (21) is arranged diametrically opposite with respect to the fastening device (19).

3. Driving device according to one of Claims 1 or 2, wherein the holding component (21) was manufactured with the pulley (14).

4. Driving device according to one of Claims 1 or 2, wherein the holding component (21) constitutes a part mounted on the pulley (14)

5. Driving device according to Claim 2, wherein the pulley (14) is a symmetrical part about a plane passing both through the axis of rotation of the pulley and the attachment device (19) and the holding component (21).

6. Driving device according to one of Claims 1 to 5, wherein the holding component (21) consists of a crossbar substantially parallel to the axis of rotation of the pulley.

7. Roller shutter comprising a casing (2) intended to be built-in or be mounted in an opening in a wall, this casing (2) housing on the one hand, a winding and unwinding roller (3) of a shutter (4) of the roller shutter and on the other hand, a driving device (5) according to any one of the previous Claims, the pulley (14) of this driving device being connected to the driving roller (3) for controlling the winding and unwinding of the shutter (4) around the driving roller (3).

## Patentansprüche

1. Vorrichtung für den Drehantrieb (5) einer Auf- und Abwickelwelle (3) eines Behangs (4) eines Rollladens (1), wobei diese Vorrichtung enthält:
- eine Riemenscheibe (14), die selbst einen Scheibenkranz (17) und zwei Flansche (15, 16) enthält, die den Scheibenkranz (17) umrahmen, wobei die Riemenscheibe (14) dazu bestimmt ist, die Welle (3) des Rollladens anzutreiben, und
- ein flexibels Betätigungsband (18), das um den Scheibenkranz (17) der Riemenscheibe (14) gewickelt und an der Riemenscheibe (14) über eine Befestigungsvorrichtung (19) befestigt ist,
**dadurch gekennzeichnet, dass** sie außerdem ein Halteorgan (21) aufweist, das fest mit der Riemenscheibe (14) verbunden ist, wobei das Halteorgan (21) einen Durchgang (22) begrenzt, durch den das Betätigungsband (18) geht, indem es das Betätigungsband in der Nähe des Scheibenkranzes (17) zurückhält, wobei das Betätigungsband (18) permanent zwischen der Befestigungsvorrichtung (19) und dem Halteorgan (21) über mindestens einen Kreisbogen einer Länge ungleich Null um den Scheibenkranz (17) gewickelt ist.

2. Antriebsvorrichtung nach Anspruch 1, bei der das Halteorgan (21) diametral entgegengesetzt zur Befestigungsvorrichtung (19) angeordnet ist.

3. Antriebsvorrichtung nach einem der Ansprüche 1 oder 2, bei der das Halteorgan (21) aus einem Stück mit der Riemenscheibe (14) hergestellt ist.

4. Antriebsvorrichtung nach einem der Ansprüche 1 oder 2, bei der das Halteorgan (21) ein auf die Riemenscheibe (14) aufgesetztes Bauteil bildet.

5. Antriebsvorrichtung nach Anspruch 2, bei der die Riemenscheibe (14) ein bezüglich einer Ebene, die sowohl durch die Drehachse der Riemenscheibe als auch durch die Befestigungsvorrichtung (19) und das Halteorgan (21) geht, symmetrisches Bauteil ist.

6. Antriebsvorrichtung nach einem der Ansprüche 1 bis 5, bei der das Halteorgan (21) aus einem Querstab im Wesentlichen parallel zur Drehachse der Riemenscheibe besteht.

7. Rollladen, der einen Kasten (2) aufweist, der dazu bestimmt ist, eingebaut oder angebaut innerhalb einer in einer Mauer ausgebildeten Öffnung montiert zu werden, wobei dieser Kasten (2) einerseits eine Auf- und Abwickelwelle (3) eines Behangs (4) des Rollladens und andererseits eine Antriebsvorrichtung (5) nach einem der vorhergehenden Ansprüche aufnimmt, wobei die Riemenscheibe (14) dieser Antriebsvorrichtung mit der Antriebswelle (3) verbunden ist, um das Aufwickeln und Abwickeln des Behangs (4) um die Antriebswelle (3) zu steuern.
